# EUROPÄISCHE PATENTANMELDUNG

(11) **EP 3 323 916 A1**
(43) Veröffentlichungstag der Anmeldung: **23.05.2018**
(21) Anmeldenummer: 17198601.1
(22) Anmeldetag: 26.10.2017
(51) Int. Cl.: D01G 9/08, B07B 7/01, D01G 23/08

(54) **SCHWERTEILABSCHEIDER**

(30) Priorität: 16.11.2016 CH 15132016
(71) Anmelder: Maschinenfabrik Rieter AG, 8406 Winterthur (CH)
(72) Erfinder: WOLFER, Tobias, 8008 Zürich (CH); SCHELLING, Patrick, 8487 Weisslingen (CH)

(57) **Zusammenfassung**

Die Erfindung bezieht sich auf einen Schwerteilabscheider (11) zur Ausscheidung von Schwerteilen (21) aus einem Luft-Faserflocken-Strom (19) mit einem Eintrittskanal (1), einem Austrittskanal (3) und einem Ausscheidungskanal (2), wobei unterhalb des Ausscheidungskanals (2) ein Ausscheidebehälter (10) oder eine automatische Absaugung angeordnet ist. Der Eintrittskanal (1) ist über ein bogenförmiges Kanalteil (4) mit dem Austrittskanal (3) verbunden und der Ausscheidungskanal (2) ist unterhalb des Austrittskanals (3) angeordnet. Der Austrittskanal (3) und der Ausscheidungskanal (2) sind in einer Flucht angeordnet.

## Beschreibung

Die Erfindung betrifft einen Schwerteilabscheider mit mindestens einem Eintrittskanal und mindestens einem Austrittskanal sowie einem Ausscheidungskanal mit einem unterhalb des Ausscheidungskanals angeordneten Ausscheidebehälter.

Derartige Schwerteilabscheider werden in Spinnereien in der sogenannten Putzerei eingesetzt. Die in den Spinnereien verarbeitete Baumwolle ist ein Naturprodukt, das nach der Ernte und der anschliessenden Entfernung der Samen zu Ballen gepresst an Spinnereien geliefert wird. Vor allem während diesen ersten Prozessschritten können Verunreinigungen in Form von Fremdkörpern wie Schwerteile aus Metall, Stein, Holz, Plastik, Gummi etc. sowie Seile und Schnüre in die Baumwolle gelangen. Auch Verunreinigungen wie Stängel, Schalenreste, Blatt-Teile oder dergleichen sind Bestandteile, die als Schwerteile anzusehen sind. Diese Schwerteile bilden sowohl eine Gefahr der Beschädigung der Spinnereimaschinen, als auch für Einbussen der Qualität des Endprodukts. Die frühzeitige Entfernung dieser Schwerteile ist denn auch eine wichtige Aufgabe in der Putzerei.

Die einzelnen Baumwollfaserflocken werden von den Baumwollballen abgetragen und dann mit Hilfe eines pneumatischen Transports zwischen den verschiedenen Bearbeitungsstellen der Putzerei in Form eines Luft-Faserflocken-Gemisch weiter transportiert.

Die US 2 668 330 beschreibt einen Reiniger für ein Luft-Faserflocken-Gemisch. Dabei wird ein senkrecht nach oben führender Kanal auf der einen Seite mit Turbulenzblechen bestückt, auf der gegenüberliegenden Seite ist ein Rost als Zwischenwand eingebaut. Der Kanal beschreibt einen leichten Bogen, wobei die Turbulenzbleche auf der Bogeninnenseite angeordnet sind. Die Strömung wird einerseits durch die Zentrifugalkraft und andererseits durch die verursachten Turbulenzen gegen den Rost geführt. Der Rost halt die Baumwollflocken zurück, wohingegen die Schmutzpartikel durch den Rost hindurch geschleudert werden und in einem sich hinter dem Rost befindlichen Kanal gesammelt werden.

In der EP 1 418 258 ist ein Festkörperausscheider beschrieben, welcher für hohe Volumenströme von Faserflocken eingesetzt wird. Die Offenbarung zeigt einen Ausscheidekanal, welcher durch einen Rost von einem Ausscheidebehälter getrennt ist und einen wesentlich grösseren Querschnitt als der Zuführkanal aufweist. Der eintretende Förderstrom verliert an Geschwindigkeit, worauf schwere Teile absinken und entweder durch den Rost hindurch fallen oder am Ende des Rostes in den Ausscheidebehälter gelangen. Die mit den Festkörpern nach unten gerissenen Baumwollflocken werden durch den Rost aufgehalten und von der austretenden Luft mitgerissen. Umso höher nun die Fördergeschwindigkeit ist, desto stärker wird der Sog. Dadurch wird bei grösseren Geschwindigkeiten der Bereich, in welchem eine gute Reinigung erreicht werden kann, immer kleiner.

Weiter offenbart die CN 201 047 004 Y einen Schwerteilabscheider, bei welchem der Förderstrom durch einen Förderkanal in einem Bogen über einen Rost geführt wird.

Alle drei Vorrichtungen zur Ausscheidung von Fremdkörpern respektive Schwerteilen sind für eine bestimmte Fördermenge oder zumindest einen engen Bereich einer Fördergeschwindigkeit auszulegen. Eine Änderung der Auslegungsdaten hat zwangsläufig eine Änderung der geometrischen Abmessungen zur Folge. Dies führt zu Schwierigkeiten vor allem bei Produktionssteigerungen von bereits bestehenden Anlagen, wo die möglichen Platzverhältnisse meist sehr eingeschränkt sind. Bei einer zu kleinen Auslegung ergibt sich eine schlechte Reinigungswirkung. Ist die Auslegung hingegen über dem tatsächlichen Förderstrom, so hat dies eine Ausscheidung eines hohen Anteils an «Gutfasern» zur Folge.

Nachteilig an den offenbarten Bauweisen der Abscheider ist auch die Verwendung eines Rostes, welcher zur Schädigung der Bauwollfasern führen kann.

Die Aufgabe der Erfindung ist es, die vorher beschriebenen Nachteile zu beheben, insbesondere einen Schwerteilabscheider derart zu gestalten, dass er über einen grossen Fördermengenbereich einsetzbar ist und eine konstante Ausscheidungswirkung bei einer minimalen Faserschädigung erzielt.

Die Aufgabe wird gelöst durch eine Vorrichtung und ein Verfahren, welche es ermöglichen, den Luft-Faserflocken-Strom ohne den Einsatz eines Rostes von Schwerteilen zu befreien.

Erfindungsgemäss besteht der Schwerteilabscheider zur Ausscheidung von Schwerteilen aus einem Luft-Faserflocken-Strom aus einem vertikalen Eintritts- und einem Austrittskanal und einem Ausscheidungskanal. Unterhalb des Ausscheidungskanals ist ein Ausscheidungsbehälter angeschlossen. Alternativ zum Ausscheidebehälter kann eine automatische Absaugung vorgesehen sein. Der Eintrittskanal ist über ein bogenförmiges Kanalteil mit dem Austrittskanal verbunden und der Ausscheidungskanal ist unterhalb des Austrittskanals angeordnet, wobei der Austrittskanal und der Ausscheidungskanal in einer Flucht angeordnet sind.

Der Luft-Faserflocken-Strom wird durch den Eintrittskanal senkrecht von oben nach unten in den Schwerteilabscheider geführt. Auf den Eintrittskanal folgt ein bogenförmiges Kanalteil, wodurch der Luft-Faserflocken-Strom aus der Vertikalen ausgelenkt wird. Dadurch wirken auf die Bestandteile des Luft-Faserflocken-Stroms Zentrifugalkräfte, die zur Folge haben, dass insbesondere die Schwerteile sich an die Aussenwandung des bogenförmigen Kanalteils anlehnen. Der bogenförmige Kanalteil wird direkt in den Austrittskanal geführt. Das bogenförmige Kanalstück endet im Austrittskanal, wobei sich am Ende des bogenförmigen Kanalteils in die eine Richtung der Austrittskanal und in die andere Richtung der Ausscheidungskanal befindet. Der Luft-Faserflocken-Strom wird dabei am Ende des bogenförmigen Kanalteils abrupt umgelenkt, was dazu führt, dass die über die Aussenwandung des bogenförmigen Kanalteils geführten Schwerteile bei Erreichen des Austrittskanal aufgrund des Schwerkraft-Einflusses in den Ausscheidungskanal fallen. Die Faserflocken werden hingegen durch die Luftströmung in den Austrittskanal gesogen. Der als bogenförmiges Kanalstück ausgebildete Bogen hat zumindest im Übergang vom Eintrittskanal zum Bogen den gleichen Querschnitt wie der Eintrittskanal. Dieser Querschnitt wird nur geringfügig vergrössert im Verlauf des Bogens. Dadurch wird die Geschwindigkeit des Luft-Faserflocken-Stroms aufrechterhalten.

Eine Verlangsamung des Luft-Faserflocken-Stroms durch eine Aufweitung des Bogens könnte zu Verstopfungen führen.

Vorteilhafterweise ist der Austrittskanal vertikal nach oben und der Ausscheidungskanal vertikal nach unten geführt. Durch diese Ausführung ergibt sich eine optimale Ausnutzung des Schwerkrafteinflusses auf die verschiedenen Komponenten im Luft-Faserflocken-Strom.

Die durch den bogenförmigen Kanal geführten Faserflocken und Schwerteile treffen ungehindert auf die dem Bogen in Strömungsrichtung gegenüberliegende Wand und werden abhängig von ihrem spezifischen Gewicht entweder nach oben in den Austrittskanal abgesaugt oder fallen in den Ausscheidungskanal nach unten. Die Aussenwandung des Bogens geht am Ende des Bogens über eine gerundete Kante direkt in eine Wandung des Ausscheidungskanals über. Die innere respektive obere Begrenzung des Bogens geht ebenfalls über eine gerundete Kante in eine Wandung des Austrittskanals über. Die dem Eintrittskanal gegenüberliegende Wand ist nach oben als eine Wand des Austrittskanals und nach unten als eine Wand des Ausscheidungskanals ausgebildet. Der Austrittskanal und der Ausscheidungskanal sind somit in einer Flucht angeordnet, dabei ist zumindest eine Begrenzung beider Kanäle durch jeweils eine Wand gebildet, welche direkt ineinander übergehen und in einer gemeinsamen Ebene liegen. Dabei geht vorteilhafterweise eine dem Eintrittskanal gegenüberliegende Wand des Austrittskanals übergangslos in eine Wand des Ausscheidungskanals über.

Weiterhin ist es vorteilhaft, wenn der den Eintrittskanal mit dem Austrittskanal verbindende Bogen einen Winkel von 80 bis 100 Winkelgraden umfasst. Dadurch kann die auf den Luft-Faserflocken-Strom wirkende Zentrifugalkraft ihre volle Wirkung entfalten. Bevorzugterweise trifft der bogenförmige Kanalteil unter einem Winkel von 80 bis 100 Winkelgraden auf den Austrittskanal.

In einer bevorzugten Ausführung weist eine Aussenwandung des Bogens einen Radius von 500 mm bis 1000 mm, bevorzugterweise 750 mm bis 850 mm auf. Unter der Aussenwandung ist diejenige Begrenzung des Bogens zu verstehen, gegen welche der Luft-Faserflocken-Strom aufgrund der Zentrifugalkraft gepresst wird. Bei einem zu geringen Radius wird die Zentrifugalkraft zu hoch und es kann keine Trennung der Schwerteile von den Faserflocken erfolgen. Bei einem zu grossen Radius werden die Schwerteile zumindest teilweise vom Luftstrom mitgerissen und werden nicht gegen Aussenwandung des Bogens transportiert bevor sie den Bogen durchlaufen haben.

In einer bevorzugten Ausführungsform weitet sich der Bogen über seine gesamte Länge leicht auf. Die Aufweitung ist dergestalt, dass der Abstand zwischen der Aussenwandung und der Innenwandung des Bogens vom Eintrittskanal bis zum Ende des Bogens um 15 bis 25 Prozent zunimmt. Die Aufweitung des Querschnitts des Bogens bewirkt eine Verlangsamung der Strömungsgeschwindigkeit des Luft-Faserflocken-Stroms über den Verlauf des Bogens und unterstützt dadurch die Wirkung der Zentrifugalkraft.

Bevorzugterweise ist die Eintrittskanal gegenüberliegende Wand des Austrittskanals mit einem Lenkblech versehen. Durch das Lenkblech wird der Luft-Faserflocken-Strom nach dem Verlassen des Bogens zum Austrittskanal hin abgelenkt. Diese unterstützende Führung des Luft-Faserflocken-Stroms verbessert den Abscheidegrad nicht wesentlich, dient jedoch dazu, die Fasern respektive Faserflocken im Luft-Faserflocken-Strom in Richtung des Austrittskanals zu leiten und damit den Faserfluss zu verbessern. Die Strömungsverhältnisse können durch den Einsatz eines Lenkblechs verbessert werden. Das Lenkblech kann dabei in seiner geometrischen Form als ein Dreieck oder ein Halbkreis auf die Wand aufgebracht werden. Auch kann das Lenkblech in seiner vertikalen Position verstellbar angeordnet werden.

Bevorzugterweise ist in der Kanalführung des Luft-Faserflockenstromes des Schwerteilabscheiders ein Magnet zur Metallabscheidung vorgesehen. Der Magnet ist im bogenförmigen Kanalteil oder auch im Austrittskanal angeordnet. Dabei ist der Magnet vorteilhafterweise ausserhalb des Kanalteils an der Aussenwandung angebracht, wodurch Der Luft-Faserflockenstrom nicht beeinflusst wird. Die im Luft-Faserflocken-Strom enthaltenen Metallteile werden durch die Magnetkräfte an der Kanalwand festgehalten. Um die Metallteile abzureinigen kann der Magnet von der Kanaloberfläche kurz abgehoben werden, wodurch die Metallteile freigegeben werden. Gleichzeitig wird der Luft-Faserflockenstrom verringert und die Metallteile gelangen durch die Einwirkung der Schwerkraft in den Ausscheidungskanal und werden durch den Luft-Faserflockenstrom nicht in den Austrittskanal mitgerissen. Das Abheben des Magneten kann manuell oder automatisch vorgenommen werden. Bei einem automatischen Betrieb ist der Magnet an eine angetriebene Abhebevorrichtung gekoppelt, diese kann elektrisch oder pneumatisch ausgeführt sein.

Bevorzugterweise ist dem Schwerteilabscheider ein Ventilator zur Förderung des Luft-Faserflocken-Stroms nachgeordnet. Der Ventilator umfasst ein Ventilatorrad und ein das Ventilatorrad haltendes Gehäuse, wobei das Gehäuse in Form eines Achteckes ausgebildet ist. Diese Gestaltung des Gehäuses hat den Vorteil, dass der Ventilator ohne einen zusätzlichen Support in der notwendigen Stellung montiert werden kann. Der Ventilator hat einen saugseitigen axial angeordneten Eintrittskanal und einen radial angeordneten Austrittskanal. Da je nach Layout der Putzerei innerhalb des Ventilators ein Wechsel der Förderrichtung erfolgen soll, ist es von Vorteil wenn aufgrund der Bauweise der Ventilator in 45°-Schritten gedreht werden kann, ohne dass der Ventilator-Support verändert werden muss.

Im Folgenden wird die Erfindung anhand von einer beispielhaften Ausführungsform erklärt und durch eine Figur näher erläutert.

Die Figur zeigt in einer schematischen Darstellung einen Schwerteilabscheider 11. Der Über einen Eintrittskanal 1 wird ein Luft-Faserflocken-Strom 19 in den Schwerteilabscheider 11 eingebracht. Der Luft-Faserflocken-Strom 19 beinhaltet unter anderem Luft, Schwerteile 21 und Baumwoll- respektive Faserflocken 20. Der Luft-Faserflocken-Strom 19 wird nun über ein bogenförmiges Kanalteil 4 zum Austrittskanal 3 gefördert. Eine Aussenwandung des bogenförmigen Kanalteils 4 weist einen Radius R auf, welcher bewirkt, dass der Luft-Faserflocken-Strom 19 im Verlauf der Förderung durch eine auftretende Zentrifugalkraft gegen die Aussenwandung gedrückt wird. Das bogenförmige Kanalteil 4 endet bei der Einmündung in den Austrittskanal 3. Unterhalb des Austrittskanals 3 ist in Ausscheidungskanal 2 angeordnet. Der Luft-Faserflocken-Strom 19 wird durch den Austrittskanal 3 aus dem Schwerteilabscheider 11 abgesogen. Durch diese Saugkraft werden die leichten Faserflocken 20 am Ende des bogenförmigen Kanalteils 4 durch den Austrittskanal 3 nach oben gesaugt. Die Schwerteile 21 hingegen fallen bedingt durch die Schwerkraft, die der Saugkraft entgegenwirkt, durch den Ausscheidungskanal 2 in einen Ausscheidebehälter 10. Der Ausscheidebehälter 10 ist austauschbar ausgeführt, sodass dieser von Zeit zu Zeit entleert werden kann. Im vorliegenden Ausführungsbeispiel ist der Ausscheidebehälter 10 mit Rollen versehen. Wird zwischen dem Ausscheidungskanal 2 und dem Ausscheidebehälter 10 ein Verschlussorgan (nicht gezeigt) vorgesehen, kann der Ausscheidebehälter 10 auch während des Betriebes entleert werden. Alternativ zum Ausscheidebehälter 10 kann auch eine automatische Absaugung (nicht gezeigt) vorgesehen werden.

Die dem bogenförmigen Kanalteil 4 gegenüberliegende Wand 5 des Austrittskanals 3 geht an der Stelle des Eintritts des bogenförmigen Kanalteils 4 in den Austrittskanal 3 in eine Wand 6 des Ausscheidungskanals über. Der Austrittskanal 3 und der Ausscheidungskanal 2 sind übereinander fluchtend angeordnet.

Der Luft-Faserflocken-Strom 19 wird über einen Ventilator aus dem Schwerteilabscheider 11 abgesaugt und über ein pneumatisches Fördersystem weitertransportiert. Der Ventilator ist mit einem in achteckiger Form ausgebildeten Gehäuse 9 versehen. Das Gehäuse 9 des Ventilators ist beispielsweise an einer Gebäudestruktur 8 befestigt. Die Form des Gehäuses 9 ermöglicht ohne weiteren Umbau eines Supports des Ventilators die Richtung des Ventilatorausganges in Schritten von 45 Winkelgraden zu wählen (siehe gestrichelte Darstellung einer Schwenkung um 45 Winkelgrad).

In einer vorteilhaften Ausführung ist, im Übergang vom Austrittskanal 3 in den Ausscheidungskanal 2, an der dem bogenförmigen Kanalteil 4 gegenüberliegenden Wand, ein Lenkblech 7 vorgesehen. Das Lenkblech 7 ragt in den Austrittskanal 3 respektive den Ausscheidungskanal 2.

### Legende

- 1: Eintrittskanal
- 2: Ausscheidungskanal
- 3: Austrittskanal
- 4: Bogenförmiges Kanalteil
- 5: Wand des Austrittskanals
- 6: Wand des Ausscheidungskanals
- 7: Lenkblech
- 8: Gebäudestruktur
- 9: Gehäuse
- 10: Ausscheidebehälter
- 11: Schwerteilabscheider
- 19: Luft-Faserflocken-Strom
- 20: Faserflocken
- 21: Schwerteile
- R: Radius der Aussenwandung des Bogens

## Patentansprüche

1. Schwerteilabscheider (11) zur Ausscheidung von Schwerteilen (21) aus einem Luft-Faserflocken-Strom (19) mit einem vertikalen Eintrittskanal (1), einem Austrittskanal (3) und einem Ausscheidungskanal (2), wobei unterhalb des Ausscheidungskanals (2) ein Ausscheidebehälter (10) oder eine automatische Absaugung angeordnet ist, **dadurch gekennzeichnet, dass** der Eintrittskanal (1) über ein bogenförmiges Kanalteil (4), welches eine Aussenwandung mit einem Radius (R) aufweist, mit dem Austrittskanal (3) verbunden ist und der Ausscheidungskanal (2) unterhalb des Austrittskanals (3) angeordnet ist, wobei der Austrittskanal (3) und der Ausscheidungskanal (2) in einer Flucht angeordnet sind.

2. Schwerteilabscheider (11) nach Anspruch 1, **dadurch gekennzeichnet, dass** der Austrittskanal (3) vertikal nach oben und der Ausscheidungskanal (2) vertikal nach unten geführt ist.

3. Schwerteilabscheider (11) nach Anspruch 1 oder 2, **dadurch gekennzeichnet, dass** der den Eintrittskanal (1) mit dem Austrittskanal (3) verbindende Bogen (4) einen Winkel von 80 bis 100 Grad umfasst.

4. Schwerteilabscheider (11) nach einem der Ansprüche 1 bis 4, **dadurch gekennzeichnet, dass** der Radius der Aussenwandung des bogenförmigen Kanalteils (4) 500 mm bis 1000 mm beträgt.

5. Schwerteilabscheider (11) nach einem der Ansprüche 1 bis 5, **dadurch gekennzeichnet, dass** der Bogen (4) über seine gesamte Länge denselben Querschnitt aufweist wie der Eintrittskanal (1) an der Stelle wo der Eintrittskanal (1) in den Bogen (4) übergeht.

6. Schwerteilabscheider (11) nach einem der Ansprüche 1 bis 6, **dadurch gekennzeichnet, dass** eine dem Eintrittskanal (1) gegenüberliegende Wand (5) des Austrittskanals (3) übergangslos in eine Wand (6) des Ausscheidungskanals (2) übergeht.

7. Schwerteilabscheider (11) nach einem der Ansprüche 1 bis 5, **dadurch gekennzeichnet, dass** eine dem Bogen (4) gegenüberliegende Wand (5. 6) des Austrittskanals (3) mit einem Lenkblech (7) versehen ist.

8. Schwerteilabscheider (11) nach einem der Ansprüche 1 bis 7, **dadurch gekennzeichnet, dass** dem Schwerteilabscheider (11) ein Ventilator (8) nachgeordnet ist.

9. Schwerteilabscheider (11) nach einem der Ansprüche 1 bis 8, **dadurch gekennzeichnet, dass** in der Kanalführung (4, 5) des Luft-Faserflockenstromes (19) ein Magnet zur Metallabscheidung vorgesehen ist.

10. Verfahren für die Ausscheidung von Schwerteilen (21) aus einem Luft-Faserflocken-Strom (19) mit einem Schwerteilabscheider (11), wobei der Schwerteilabscheider (11) einen vertikalen Eintrittskanal (1), einen Austrittskanal (3), einen Abscheidungskanal (2) und einen unterhalb des Austrittskanals (3) angeordneten Ausscheidungskanal (2) umfasst, **dadurch gekennzeichnet, dass** der in den Schwerteilabscheider (11) über den Eintrittskanal (1) eintretende Luft-Faserflocken-Strom (19) durch einen bogenförmigen Kanalteil (4) in seiner Strömungsrichtung umgelenkt wird und gegen den Austrittskanal (3) geführt wird, wodurch im Luft-Faserflocken-Strom (19) enthaltene Schwerteile (21) über den, unterhalb des Austrittskanals (3) in einer Flucht mit dem Austrittskanal (3) angeordneten, Ausscheidungskanal (2) abgeschieden werden.
